# EUROPÄISCHE PATENTSCHRIFT

(11) **EP 0 267 303 B1**
(45) Veröffentlichungstag und Bekanntmachung des Hinweises auf die Patenterteilung: **05.04.1989**
(21) Anmeldenummer: 86115549.7
(22) Anmeldetag: 10.11.1986
(51) Int. Cl.: E06B 9/327

(54) **Fussteil für eine Seitenführung**
Foot part for a side guiding device
Partie de pied pour un dispositif de guidage latéral

(43) Veröffentlichungstag der Anmeldung: 18.05.1988
(73) Patentinhaber: HUNTER DOUGLAS INDUSTRIES B.V., NL-3071 WL Rotterdam (NL)
(72) Erfinder: Oskam, Herman, Vlist (NL); Hennequin, Petrus Johannes, Rotterdam (NL)
(74) Vertreter: Cohausz & Florack Patentanwälte

(56) Entgegenhaltungen:
- EP-A- 0 015 043
- EP-A- 0 228 477
- DE-U- 6 918 975

## Beschreibung

Die Erfindung betrifft ein Fußteil für eine Schnüre, insbesondere Zug- und/oder Spannschnüre aufweisende Seitenführung einer raffbaren Schutzvorrichtung, insbesondere für eine Jalousie mit einer anheb- und absenkbaren Unterleiste, die die Abschirmungsvorrichtung an einem Rand, z.B. am unteren Rand, abschließt und die entlang zwei dazu seitlich angeordneten Profilen geführt wird, die gleichfalls Längskanäle für die dadurch verlaufenden Schnüre, wie z.B. Spannschnüre und/oder Zugschnüre, aufweisen.

Aus dem DE-U 6 918 975 ist ein Fußteil bekannt für Lamellenjalousien, die an der Innenseite von z.B. geneigten Dachfenstem befestigt werden können. Die Montage dieser bekannten Jalousien ist arbeitsaufwendig und kompliziert und auch ist das Einfädeln und Festlegen der für die Betätigung notwendigen Schnüre nicht nur mit einem hohen Arbeitsaufwand verbunden, sondern erfordert auch eine erhebliche Geschicklichkeit. Darüber hinaus ist die Herstellung solcher Fußteile aufwendig und teuer.

Aus der EP-A 0 015 043 ist eine Faltjalousie bekannt, bei der eine anheb- und absenkbare Unterleiste entlang Seitenführungen geführt ist. Auch eine solche Jalousie ist insbesondere geeignet für Fenster, welche eine schräge Stellung haben oder einnehmen können, sowie für Fenster, die ständigen Bewegungen ausgesetzt sind, wie z.B. in Fahrzeugen. Bei dieser Jalousie wird die Unterleiste zum Heben und Senken direkt betätigt und es gibt somit keine Zugschnüre. Zum Führen und Halten der Unterleiste in den verschiedenen Stellungen bis zur völlig herabgelassenen Abblendeinrichtung sind Spannschnüre vorgesehen. Diese Spannschnüre verlaufen durch die seitlich angeordneten Führungsprofile und veranlassen beim Bewegen der Unterleiste genügend Reibung um ein selbsttätiges Herablassen mit Sicherheit zu verhindern.

Ebenso wird das Blendmaterial von den gespannten Schnüren zusätzlich unterstützt. Eine solche Jalousie ist nur beschränkt anwendbar, da Dachfenster manchmal außerhalb einer von Hand erreichbaren Stelle angeordnet sind. Es würde somit von Vorteil sein, wenn zusätzlich noch Betätigungsschnüre, wie Zugschnüre angeordnet wären.

Aufgabe der Erfindung ist es, ein Fußteil der eingangs genannten Art so zu verbessern, daß Herstellung und Montage einfach sind und das Einziehen und Befestigen der Schnüre möglichst einfach und ohne handwerkliches Geschick durchgeführt werden können, wobei das Fußteil für mehrere Anwendungsbereiche geeignet ist.

Diese Aufgabe wird erfindungsgemäß dadurch gelöst, daß das Fußteil zumindest einen ersten Durchtrittsweg und parallel dazu einen zweiten und dritten Durchtrittsweg aufweist, die das Fußteil von oben nach unten durchdringen, wobei die zweiten und dritten an zueinander gerichteten Seiten Gleitflächen für Schnüre aufweisen.

Solche unteren Fußteile als Abschluß der seitlichen Profile lassen eine einfache Montage und ein leichtes Handhaben der diesbezüglichen Schnüre während des Aufbaus und Befestigens einer damit hergestellten Schutzvorrichtung zu. Auch weitere Schnüre können dann leicht aufgenommen und befestigt werden. Besonders vorteilhaft ist es, wenn der erste Durchtrittsweg gegenüber dem zweiten und dritten Durchtrittsweg durch ein hochstehendes Teil des Fußteils getrennt ist. Hierdurch kann z.B. ein Verheddern der gleichzeitig verwendeten Zug- und Spannschnüre mit Sicherheit vermieden werden.

Weitere Schnüre können dann leicht aufgenommen und befestigt werden, wenn die zweiten und dritten Durchtrittswege durch eine die Breite der betreffenden Schnüre aufweisende Quernut verbunden sind.

Konstruktiv besonders einfach ist es hierbei, wenn die Vorrichtung eine Bodenplatte aufweist mit auf einander gegenüberliegenden Bereichen zur Plattenseite offenen Schlitzen zur Aufnahme von Schnüren. Dies läßt auch ein einfaches Festlegen der Schnüre zu. Besonders vorteilhaft ist es, wenn ein Schlitz in die Schmalseite und ein weiterer Schlitz in die Breitseite der Bodenplatte mündet.

Um die beiden Schnüre und damit die Schlaufe rutschfrei festlegen zu können und dabei immer noch nachträglich ein Verschieben zuzulassen, wird vorgeschlagen, daß in der Unterseite der Bodenplatte Schnürnuten eingeformt sind, die die Schlitze und den mittig angeordneten ersten Durchtrittsweg miteinander verbinden. Von Vorteil ist auch, wenn die zweiten und dritten Durchtrittswege miteinander, durch eine etwa die Breite der betreffenden Schnüre aufweisende Quernut verbunden sind.

Eine exakte Lage des Fußteils bei zwei unterschiedlichen Stellungen der Schutzvorrichtungen werden dann erreicht, wenn das Fußteil an der Oberseite eine oder mehrere zur Verklemmung in mehrere Positionen in das seitliche Profil passende Vorsprünge aufweist und zusätzlich zumindest einen entfernbaren Anschlag hat, bei dessen Position die Fußteilbodenplatte gegenüber dem seitlichen Profil eine nicht rechtwinklige Lage und bei dessen Entfernen eine rechtwinklige Lage derselben aufweist.

Ein ansprechendes Äußeres und ein Schutz sind dadurch erreichbar, daß an der Vorderseite eine Abdeckplatte angeordnet ist, von der gegebenenfalls der untere Rand unter die Bodenplatte hinausragt. Ein sicherer Halt im seitlichen Profil bei einfachster Befestigung wird dadurch geschaffen, daß das Fußteil an der Oberseite der Bodenplatte einen oder mehrere Vorsprünge aufweist, die zur Befestigung in das seitliche Profil hineinreichen, von welchen wenigstens die vordere Außenseite in Richtung auf die hintere Außenseite unter einem Winkel von weniger als 90° zur Bodenplatte geneigt verläuft, und daß der Abstand der Außenseiten voneinander nahe an oder bei der Stelle des Übergangs zur Bodenplatte mit dem Innenmaß des Seitenprofils übereinstimmt.

Ein Ausführungsbeispiel der Erfindung ist in den Zeichnungen dargestellt und wird im folgenden näher beschrieben. Es zeigen:
Fig. 1 eine perspektivische Darstellung des oberen linken Bereichs der Jalousie;
Fig. 2 eine perspektivische Darstellung eines seitlichen Profils mit nach unten gezogenem Fußteil;
Fig. 3 eine perspektivische Darstellung des seitlichen Profils im unteren Bereich mit aufgesetztem Fußteil;
Fig. 4 eine perspektivische Seitenansicht des rechten Bereichs der Jalousie mit gekürzt dargestelltem seitlichen Profil;
Fig. 5 eine perspektivische Darstellung des Fußteils während des Einfädelns der eine Schlaufe bildenden Zugschnüre;
Fig. 6 das Fußteil nach Figur 5 mit nach oben um die Fußplatte gelegter Schlaufe;
Fig. 7 das Fußteil nach Figur 6 mit festgezogener Schlaufe;
Fig. 8a einen Längsschnitt durch den unteren Teil des seitlichen Profils bei schräg eingesetztem Fußteil;
Fig. 8b einen Schnitt nach Fig. 8a mit gerade eingesetztem Fußteil.

Die Schutzvorrichtung kann eine Lamellenjalousie, Faltjalousie, ein Faltvorhang oder ein Rollo sein. Im folgenden wird die Erfindung anhand einer Faltjalousie beschrieben, die sich z.B. gegenüber einer Lamellenjalousie dadurch unterscheidet, daß keine zusätzliche Wendeeinrichtung für die Lamellen angeordnet ist.

Das in den Figuren dargestellte Ausführungsbeispiel ist eine vorzugsweise auf der Innenseite von schrägen, insbesondere auch kippbaren Dachfenstern befestigbare Lamellenjalousie. Diese weist eine waagerechte Kopfschiene 1 auf, von der z.B. eine faltbare Stoff- oder Papierbahn 3 nach unten abhängt. In der Kopfschiene 1 liegt eine nicht dargestellte Längswelle ein, die verdrehbar ist, um durch die Halterungen die Lamellen 3 zu wenden.

Auf beiden Seiten der Kopfschienen 1 sind in diese obere Eckteile 4 mit ihren Vorsprüngen 5 (Fig. 4) eingesteckt, die eine Verbindung zwischen der Kopfschiene 1 und seitlichen Profilen 6 ermöglichen. Die seitlichen Profile 6 sind unterhalb der Eckteile 4 befestigt und laufen längs beider Fensterseiten nach unten, so daß bei einem schrägen Dachfenster die Profile 6 in gleicher Weise parallel zu den Fensterholmen schräg angeordnet sind.

Beide seitlichen Profile 6 bilden jeweils einen Kanal 6a, durch die die Schnüre 7 laufen können (Fig. 2). Diese Kanäle sind über ihre gesamte Länge zur Vorderseite hin offen.

An der Unterseite der Profile 6 ist jeweils ein Fußteil 8 mit oberen Vorsprüngen 9 in die Längskanäle 6a eingesteckt. Diese Vorsprünge 9 verlaufen somit parallel zu der Längsrichtung der Profile 6. Rechtwinklig zur Längsrichtung der Profile 6 weist das Fußteil 8 eine untere Platte 10 auf, die im mittleren Bereich von einem ersten zur Längsrichtung parallelen Durchtrittsweg 11 durchdrungen ist. Der Durchtrittsweg 11 verbindet somit die Oberseite des Fußteils 8 mit der Unterseite.

In den Durchtrittsweg 11 sind zwei Spannschnüre 7a hindurchsteckbar, die an ihren unteren Enden miteinander verbunden sind, so daß sie eine Schlaufe 7a' bilden. Diese Schlaufe 7a' wird nach ihrem Hindurchstecken an der Unterseite des Fußteils 8 erweitert, nach oben gehoben und über die Platte 10 gelegt. Hierzu weist die rechtwinklige Platte 10 zwei seitliche Schlitze 12, 13 an den Schmalseiten auf. Die Bereiche der Schlaufe 7a', die an der Unterseite der Platte 10 anliegen, liegen dort in Nuten 14 ein (Figur 2), die die Schlitze 12, 13 mit dem Durchtrittsweg 11 verbinden. Diese Nut 14 weist eine Breite und Tiefe auf, die dem Durchmesser der Spannschnüre 7a angepaßt sind.

Das Hindurchstecken der Spannschnüre 7a und Bilden der Schlaufe 7a' ist in den Figuren 5 und 6 dargestellt. Nachdem die Schlaufe 7a' über die Platte 10 gehoben ist, werden die Spannschnüre 7a nach oben hin angezogen, so daß die Schlaufe fest über der Platte 10 liegt, wie in den Figuren 2 und 7 dargestellt. Eine solche Konstruktion läßt ein Befestigen der betreffenden Schnüre zu ohne Knoten bilden zu müssen. Ferner können die betreffenden Schnüre auch noch nachträglich durch Verschieben der Schlaufe 7a' in ihrer Länge leicht verändert werden.

An dem Fußteil 8 ist an der Vorderseite eine Platte 15 angeformt, die zur Abdeckung eine Verlängerung einer Seitenwand des Profils 6 bildet. Innere ausbrechbare Anschläge 16 an der Platte 15 stoßen an das Profil 6 an und ermöglichen eine Schräglage bei abgeschrägten Fensterseiten. Nachdem die Anschläge 16 durch Abbrechen entfernt worden sind, kann das Fußteil 8 rechtwinklig in das Profil 6 eingesteckt werden.

Das Fußteil 8 weist ferner zwei weitere Durchtrittswege 17, 18 auf, die parallel zum Durchtrittsweg 11 von der Oberseite des Fußteils 8 zu seiner Unterseite verlaufen und an der Unterseite durch eine Quernut 19 miteinander verbunden sind. Die Quernut 19 ist in ihren Abmessungen in gleicher Art wie schon die Nut 14 die Abmessungen der Schnüre 7 angepaßt, so daß eine durch den zweiten Durchtrittsweg 17 zur Unterseite des Fußteils 8 geführte Zugschnur 7b über den dritten Durchtrittsweg 18 wieder nach oben in das seitliche Profil 6 hineingeführt werden kann und der unterste Bereich dieser Zugschnur 7b in der Quernut 19 längsbewegbar einliegt.

Die Platte 10 weist ferner eine mittige Bohrung 21 auf, durch die eine Schraube steckbar ist um das Fußteil an einem Rahmenteil des Fensters befestigen zu können.

## Patentansprüche

1. Fußteil (8) für eine Schnüre, insbesondere Zug-und/oder Spannschnüre (7b und/oder 7a) leitende Seitenführung einer raffbaren Schutzvorrichtung, dadurch gekennzeichnet, daß es zumindest einen ersten Durchtrittsweg (11) und parallel dazu einen zweiten und dritten Durchtrittsweg (17, 18) aufweist, die das Fußteil (8) von oben nach unten durchdringen, wobei die zweiten und dritten an zueinander gerichteten Seiten Gleitflächen für Schnüre (7a, 7b) aufweisen.

2. Schutzvorrichtung nach Anspruch 1, dadurch gekennzeichnet, daß der erste Durchtrittsweg (11) von dem zweiten und dritten Durchtrittsweg (17, 18) durch ein hochstehendes Teil des Fußteils (8) getrennt ist.

3. Schutzvorrichtung nach Anspruch 1 oder 2, dadurch gekennzeichnet, daß die zweiten und dritten Durchtrittswege (17, 18) durch eine die Breite der betreffenden Schnüre (7) aufweisende Quernut (19) verbunden sind.

4. Schutzvorrichtung nach einer der vorherigen Ansprüche, dadurch gekennzeichnet, daß es eine Bodenplatte (10) aufweist mit auf einander gegenüberliegenden Bereichen zur Plattenseite offenen Schlitzen (12, 13) zur Aufnahme von Schnüren (7).

5. Schutzvorrichtung nach Anspruch 4, dadurch gekennzeichnet, daß ein Schlitz (12) in die Schmalseite und ein weiterer Schlitz (13) in die Breitseite der Bodenplatte (10) mündet.

6. Schutzvorrichtung nach Anspruch 4 oder 5, dadurch gekennzeichnet, daß in der Unterseite der Bodenplatte (10) Schnürnuten (14) eingeformt sind, die die Schlitze (12, 13) und den mittig angeordneten ersten Durchtrittsweg (11) miteinander verbinden.

7. Schutzvorrichtung nach einem der Ansprüche 1 bis 6, dadurch gekennzeichnet, daß die zweiten und dritten Durchtrittswege (17, 18) miteinander, durch eine etwa die Breite der betreffenden Schnüre aufweisende Quernut (19) verbunden sind.

8. Schutzvorrichtung nach Anspruch 4, dadurch gekennzeichnet, daß das Fußteil (8) an der Oberseite eine oder mehrere zur Verklemmung in mehrere Positionen das seitliche Profil passende Vorsprünge (9) aufweist und zusätzlich zumindest einen entfernbaren Anschlag (16) hat, bei dessen Position die Fu ßteilbodenplatte (10) gegenüber dem seitlichen Profil (6) eine nicht rechtwinklige Lage und bei dessen Entfernen eine rechtwinklige Lage derselben aufweist.

9. Schutzvorrichtung nach einem der vorherigen Ansprüche, dadurch gekennzeichnet, daß an der Vorderseite eine Abdeckplatte (15) angeordnet ist, von der gegebenenfalls der untere Rand unter die Bodenplatte (10) hinausragt.

10. Schutzvorrichtung nach einem der vorherigen Ansprüche, dadurch gekennzeichnet, daß das Fußteil (8) an der Oberseite der Bodenplatte (10) einen oder mehrere Vorsprünge (9) aufweist, die zur Befestigung in das seitliche Profil (6) hineinreichen, von welchen wenigstens die vordere Außenseite in Richtung auf die hintere Außenseite, unter einem Winkel von weniger als 90_{°} zur Bodenplatte (10) geneigt verläuft, und daß der Abstand der Außenseiten voneinander nahe an oder bei der Stelle des Übergangs zur Bodenplatte (10) mit dem Innenmaß des Seitenprofils übereinstimmt.

## Claims

1. A bottom part (8) for a side guiding of cords, in particular pull and/or tension cords (7b and/or 7a), of a protective device that can be gathered up, characterised in that it has at least one passage (11) and parallel thereto second and third passages (17, 18) which pass through the bottom part (8) from the top downwards, the second and third passages having on their sides facing each other sliding surfaces for the cords (7a, 7b).

2. A protective device according to claim 1, characterised in that the first passage (11) is separated from the second and third passages (17, 18) by a raised part of the bottom part (8).

3. A protective device according to claim 1 or 2, characterised in that the second and third passages (17, 18) are joined by a transverse slot (19) having the width of the cords in question (7).

4. A protective device according to one of the preceding claims, characterised in that it has a bottom plate (10) with slots (12, 13) in regions facing each other, which are open towards the side of the plate for receiving the cords (7).

5. A protective device according to claim 4, characterised in that a slot (12) opens into the narrow side, and a further slot (13) opens into the wide side of the bottom plate (10).

6. A protective device according to claim 4 or 5, characterised in that cord grooves (14) are formed on the under side of the bottom plate (10), which grooves interconnect the slots (12, 13) and the centrally arranged first passage (11).

7. A protective device according to one of claims 1 to 6, characterised in that the second and third passages (17, 18) are interconnected by a transverse slot (19) having approximately the width of the cords in question.

8. A protective device according to claim 4, characterised in that the bottom part (8) has on its upper side (1), one or several projections (9) fitting into the lateral section for locking in several positions and, that it has, in addition, at least one removable stop (16), the bottom plate (10) of the base component having a non-orthogonal position in relation to the lateral section (6) when the stop is in place, and having an orthogonal position of same when the stop is removed.

9. A protective device according to one of the preceding claims, characterised in that a cover plate (15) is arranged at the front from which the bottom edge projects out under the bottom plate (10), if required.

10. A protective device according to one of the preceding claims, characterised in that the bottom part (8) has, on the upper side of the bottom plate (10), one or several projections (9) which reach into the lateral section (6) for fastening purposes, from which at least the front outer side extends towards the rear outer side at an angle of inclination towards the bottom plate (10) of less than 90_{°}, and that the distance of the outer sides from each other near, or at the point of the transition to the bottom plate (10) coincides with the inner measurement of the lateral section.

## Revendications

1. Partie de pied (8) pour un guidage latéral d'un dispositif de protection rétractable présentant des cordons, en particulier des cordons de traction ou de tension (7b et/ou 7a), caractérisé en ce que la partie de pied présente au moins un premier chemin de passage (11) et, parallèlement, un deuxième et un troisième chemin de passage (17, 18), qui pénètrent la partie de pied (8) de haut en bas, les deuxième et troisième chemins de passage présentant des faces de glissement pour les cordons (7a, 7b), à des côtés orientés l'un vers l'autre.

2. Dispositif de protection selon la revendication 1, caractérisé en ce que le premier chemin de passage (11) est séparé au moyen d'une partie haute de la partie de pied (8), vis-à-vis du deuxième et du troisième chemin de passage (17, 18).

3. Dispositif de protection selon la revendication 1 ou 2, caractérisé en ce que les deuxième et troisième chemins de passage (17, 18) sont reliés par une gorge transversale (19) présentant la largeur des cordons concernés (7).

4. Dispositif de protection selon l'une des revendications précédentes, caractérisé en ce qu'il possède une plaque de base (10) avec des fentes (12, 13) ouvertes sur des zones opposées les unes par rapport aux autres pour recevoir des cordons (7).

5. Dispositif de protection selon la revendication 4, caractérisé en ce qu'une fente (12) débouche dans le côté étroit et une autre fente (13) dans le côté large de la plaque de base (10).

6. Dispositif de protection selon la revendication 4 ou 5, caractérisé en ce que des gorges à cordons (14) soient formées dans le côté inférieur de la plaque de base (10), gorges reliant ensemble la fente (12, 13) et le premier chemin de passage (11) disposé au centre.

7. Dispositif de protection selon l'une des revendications 1 à 6, caractérisé en ce que les deuxième et troisième chemins de passage (17, 18) sont reliés ensemble au moyen d'une gorge transversale (19) présentant approximativement la largeur des cordons concernés.

8. Dispositif de protection selon la revendication 4, caractérisé en ce que la partie de pied (8) présente sur la face supérieure une ou plusieurs saillies (9) s'ajustant dans le profilé latéral, pour le blocage en plusieurs positions, et en plus au moins une butée amovible (16), à la position de laquelle la plaque de base (10) de partie de pied présente une position non orthogonale vis-à-vis du profilé latéral (6) et lors de l'enlèvement de laquelle elle présente une position orthogonale

9. Dispositif de protection selon l'une des revendications précédentes, caractérisé en ce qu'une plaque de recouvrement (15) est disposée sur le côté avant, de laquelle le bord inférieur (10) émerge le cas échéant sous la plaque de base

10. Dispositif de protection selon l'une des revendications précédentes, caractérisé en ce que la partie de pied (8) présente sur la face supérieure de la plaque de base (10) une ou plusieurs saillies (9), pénétrant dans le profilé latéral (6) pour réaliser la fixation, parmi lesquelles au moins la saille avant se développe de manière inclinée en direction de la face extérieure arrière, sous un angle inférieur à 90_{°} par rapport à la plaque de base (10), et en ce que l'écartement mutuel des faces extérieures, au voisinage de la plaque de base (10) ou au point de transition par rapport à la plaque de base, coïncide avec la cote intérieure du profilé latéral.
